# EUROPÄISCHE PATENTSCHRIFT

(11) **EP 0 624 272 B1**
(45) Veröffentlichungstag und Bekanntmachung des Hinweises auf die Patenterteilung: **25.10.1995**
(21) Anmeldenummer: 93902045.9
(22) Anmeldetag: 25.01.1993
(51) Int. Cl.: G09G 1/16

(54) **ELEKTRISCHE FUNKTIONSEINHEIT MIT IN ENERGIESPARZUSTÄNDE SCHALTBAREM RÖHRENBILDSCHIRMGERÄT**
ELECTRICAL FUNCTIONAL UNIT AND CATHODE RAY TUBE DISPLAY SWITCHABLE INTO ENERGY SAVING STATES
UNITE FONCTIONELLE ELECTRIQUE ET ECRAN A TUBE CATHODIQUE COMMUTABLE SUR DES ETATS D'ECONOMIE D'ENERGIE

(30) Priorität: 31.01.1992 DE 4202793; 31.01.1992 DE 4202794; 31.01.1992 DE 9201166 U
(43) Veröffentlichungstag der Anmeldung: 17.11.1994
(73) Patentinhaber: Siemens Nixdorf Informationssysteme Aktiengesellschaft, 33102 Paderborn (DE)
(72) Erfinder: PÖTSCH, Edmund, D-86343 Königsbrunn (DE)
(74) Vertreter: Fuchs, Franz-Josef, Dr.-Ing.
(86) Internationale Anmeldenummer: DE9300056
(87) Internationale Veröffentlichungsnummer: WO9315495

(56) Entgegenhaltungen:
- EP-A- 0 456 923
- US-A- 5 059 961

## Beschreibung

Die Erfindung betrifft eine elektrische Funktionseinheit und ein Röhrenbildschirmgerät gemäß den Merkmalen des Oberbegriffs des Anspruchs 1.

Röhrenbildschirmgeräte setzen Energie ungenutzt in Wärme um. Insbesondere Röhrenbildschirmgeräte mit Farbbildschirm weisen beispielsweise eine Verlustleistung von ca. 100 Watt auf. In Verbindung mit einer elektrischen Funktionseinheit als Steuergerät, wie z.B. ein Personalcomputer, laufen die hier dann als Monitor bezeichneten Röhrenbildschirmgeräte meist im Dauerbetrieb, obwohl die reine Benutzungszeit nur einen Bruchteil der Betriebszeit ausmacht.

Es sind zwar schon Datensichtstationen der Firma Nixdorf, z.B. BA 80, bekannt, die bei längeren Ruhephasen den Monitor in einen Energiesparzustand schalten. Der Monitor ist hier aber fest mit dem Steuergerät verbunden, so daß wegen der genauen gegenseitigen Abstimmung der Geräte problemlos beispielsweise die Synchronisiersignale des Monitors abgeschaltet werden können.

Im Fall einer sogenannten "offenen Anordnung", bei einer Anordnung mit einem Steuergerät und einem Röhrenbildschirmgerät als Einzelgeräte also, kann eine solche Steuerung nicht durchgeführt werden, weil sonst nicht zur Anordnung gehörende Monitore ein nicht synchronisiertes Flimmerbild erzeugen würden. Monitore sollten aber an jedem dafür vorgesehenen System ohne Beeinträchtigung seiner grundlegenden Funktion arbeiten können. Ebenso sollte das Steuergerät jeden Monitor in seiner grundlegenden Funktion betreiben können.

Aus dem Dokument EP-A-O 456 923 ist ein Bildschirmanzeigesystem mit einer Rechnereinheit in Form eines Personalcomputers und einem Röhrenbildschirmgerät bekannt. Das Bildschirmanzeigesystem weist eine gegenüber einer Schnittstelle zum Versorgen des Röhrenbildschirmgerätes für dessen grundlegende Funktion mit entsprechenden Signalen zusätzliche serielle Schnittstelle für kodierte Signale zwischen der Rechnereinheit und dem Röhrenbildschirmgerät auf. Das System ist in der Weise aufgebaut, daß im Röhrenbildschirmgerät ein Festwertspeicher für gerätespezifische Parameter wie zum Beispiel Auflösevermögen und Geometrie des Bildschirms oder Ansteuerzeiten vorgesehen ist. Beim Einschalten des Systems werden diese Parameter von der Rechnereinheit ausgelesen und die Rechnereinheit stellt sich auf den angeschlossenen Typ des Röhrenbildschirmgerätes ein. Das Problem einer Steuerung in einen vorgebbaren Energiesparzustand des Röhrenbildschirmgerätes durch die Rechnereinheit über die Schnittstelle zum Versorgen des Röhrenbildschirmgerätes mit für dessen grundlegende Funktion entsprechenden Signalen ist nicht angesprochen.

Aus dem Dokument US-A-5 059 961 ist ein Computersystem bekannt, in dem ein Signal erzeugt wird, wenn keine Daten mehr in das Computersystem eingegeben werden. Dieser Sachverhalt bedeutet, daß an dem Computersystem nicht gearbeitet wird. Das Signal wird an eine Zeitüberwachungseinrichtung weitergeleitet und startet diese. Nach einer vorgegebenen Zeitspanne erzeugt die Zeitüberwachungseinrichtung ein weiteres Signal, durch das das horizontale und vertikale Synchronisiersignal für ein Röhrenbildschirmgerät gesperrt wird. Alle anderen elektrischen Funktionen bleiben unverändert. Durch das Sperren der Synchronisiersignale wird das Röhrenbildschirmgerät dunkel gesteuert. Sobald wieder Daten in das Computersystem eingegeben werden, werden die Synchronisiersignale freigegeben und es kommt wieder zu einer Bildschirmanzeige. Mit den angegebenen Maßnahmen soll ein Einbrennen der Bildröhreninnenfläche aufgrund des Anliegens eines statischen Bildes während der Phasen, in denen am Computersystem nicht gearbeitet wird, vermieden werden. Das Problem einer Steuerung des Röhrenbildschirmgerätes in einen vorgebbaren Energiesparzustand durch Aussenden einer entsprechenden Nachricht in kodierter Form an das Röhrenbildschirmgerät über die Schnittstelle zum Versorgen des Röhrenbildschirmgerätes mit für dessen grundlegende Funktion entsprechenden Signalen ist nicht angesprochen.

Aus Patents Abstracts of Japan, JP-A-1 269 979 ist eine Geräteanordnung entnehmbar mit einem Röhrenbildschirmgerät mit einer Wartestellungsfunktion und einem das Röhrenbildschirmgerät für dessen grundlegende Arbeitsweise über Leitungsverbindungen einer Standardschnittstelle mit entsprechenden Signalen versorgenden Steuergerät. Die Geräteanordnung umfaßt in einer Tastatursignalleitung eine Signalauswerteschaltung, die, wenn sich die Signale auf der Tastatursignalleitung eine vorgegebene Zeitspanne nicht ändern, über einen Stromversorgungsunterbrecherschalter die Stromversorgung des Röhrenbildschirmgerätes abschaltet. Damit nimmt zwar das Röhrenbildschirmgerät auch einen ähnlichen Zustand wie einen Energiesparzustand ein. Die Bausteine des Röhrenbildschirmgerätes werden aber infolge erhöhter Ein-/Ausschaltzyklen durch die jeweilige Totalabschaltung der Stromversorgung vorzeitig verschlissen, wodurch die Lebensdauer des Gerätes verkürzt wird. Es handelt sich also hier nicht um eine Bauteile schonende Energiesparsteuerung. Bei zusätzlicher Aufrechterhaltung der Röhrenheizung besteht die Gefahr einer "Kathodenvergiftung".

Aus dem deutschen Gebrauchsmuster DE-U- 90 12 582 und dem Dokument GB-A-2 007 471 ist bekannt, zur Steuerung einer Wartestellungsfunktion des Röhrenbildschirmgerätes die Leitungsverbindungen, insbesondere die Videosignalleitung, einer Standardschnittstelle zum Betreiben des Röhrenbildschirmgerätes zu benutzen. Dabei ist aber lediglich eine Dunkelsteuerung der Bildröhre möglich, wodurch zwar ein Einbrennen verhindert wird, jedoch wegen des ansonsten vollen Betriebszustandes des Röhrenbildschirmgerätes keine Schonung der Bauteile durch Leistungsreduzierung möglichst vieler Bauteile oder Abschaltung gegeben ist. Das Problem einer Steuerung des Röhrenbildschirmgerätes in einen vorgegebenen Energiesparzustand durch Aussenden einer kodierten Nachricht an das Röhrenbildschirmgerät über die Schnittstelle zum Versorgen des Röhrenbildschirmgerätes mit für dessen grundlegende Funktion entsprechenden Signalen ist nicht angesprochen.

Aus dem Dokument DE-C-3 837 620 ist bekannt, zum Dunkelsteuern eines Röhrenbildschirmgerätes einen Näherungsschalter vorzusehen, der eine Steuerung einer Wartestellungsfunktion unabhängig von der eigentlichen Steuerung des Röhrenbildschirmgerätes ermöglicht. Wegen des ansonsten vollen Betriebszustandes des Röhrenbildschirmgerätes erfolgt aber auch hier keine Schonung der Bauteile durch Leistungsreduzierung oder Abschaltung.

Aufgabe der Erfindung ist es, eine elektrische Funktionseinheit und ein Röhrenbildschirmgerät der eingangs genannten Art anzugeben, bei denen die Möglichkeit besteht, seitens des Steuergerätes durch Aussenden einer Nachricht an das Röhrenbildschirmgerät durch Leistungsreduzierung oder Abschaltung einen ersten und zu einem späteren Zeitpunkt wenigstens einen zweiten vorgegebenen, möglichst viele Bauteile schonenden Energiesparzustand des Röhrenbildschirmgerätes zu steuern, ohne daß damit die Verwendung der Einzelgeräte auf eine Anordnung beschränkt ist, bei der sowohl das Steuergerät den Energiesparzustand des Röhrenbildschirmgerätes steuern kann, als auch das Röhrenbildschirmgerät bezüglich eines Energiesparzustandes steuerbar ist.

Diese Aufgabe wird in einer Einrichtung der eingangs genannten Art erfindungsgemäß durch die im kennzeichnenden Teil des Anspruchs 1 angegebenen Merkmale gelöst.

Durch die Steuerung des Röhrenbildschirmgerätes in einen Energiesparzustand mittels einer kodierten Nachricht seitens der elektrischen Funktionseinheit an das Röhrenbildschirmgerät besteht die Möglichkeit, nach einer ersten Zeitspanne nur diejenigen Teile des Röhrenbildschirmgerätes abzuschalten, deren Abschaltung einem schnellen Wiederstart nicht entgegensteht. Damit ist ein Bauteile schonender Energiesparbetrieb möglich. Nach einer zweiten Zeitspanne kann das Röhrenbildschirmgerät dann komplett abgeschaltet werden, womit eine einhundertprozentige Energieeinsparung erzielt wird.

Da eine von der Funktion der Standardschnittstelle unabhängige Übertragung einer Nachricht für die Steuerung eines Energiesparzustandes des Röhrenbildschirmgerätes möglich ist, sind die Einzelgeräte nicht jeweils auf ein entsprechend gegensinnig ausgebildetes anderes Gerät angewiesen. Die grundlegenden Funktionen der Einzelgeräte werden unabhängig von ihrer gegenseitigen Ausbildung bezüglich der Möglichkeit der Steuerung bzw. Bewerkstelligung eines Energiesparzustandes gewährleistet. Sind die Geräte nicht entsprechend gegensinnig ausgebildet, kann lediglich entweder das Röhrenbildschirmgerät die Nachricht zur Steuerung des Energiesparzustandes nicht empfangen oder verwerten oder kann das Steuergerät schon keine solche Nachricht aussenden. Der Vorteil des Energiesparzustandes kann in diesen Fällen zwar nicht genutzt werden, die Einzelgeräte als solche bleiben aber universell einsetzbar.

Vorteilhafte Ausgestaltungen der Erfindung sind Gegenstand von abhängigen Ansprüchen. Insbesondere ist es vorteilhaft, wenn das Steuergerät eine Einrichtung zum Abschalten der Funktion der Übertragung einer den Energiesparzustand des Röhrenbildschirmgerätes steuernden Nachricht aufweist, weil dann Röhrenbildschirmgeräte ohne Energiesparzustand bzw. ohne entsprechende Ausgestaltung für die Steuerung des Energiesparzustandes sicher störungsfrei betrieben werden können.

Nachfolgend wird anhand einer Zeichnung ein Ausführungsbeispiel der Erfindung näher erläutert.

Die Figur zeigt ein Steuergerät PC und einen Monitor M, die über eine Standardschnittstelle SS miteinander verbunden sind.

Der Monitor M wird über die Standardschnittstelle SS mit für dessen grundlegende Funktion entsprechenden Signalen versorgt. Die gezeigte Standardschnittstelle SS besteht aus drei Leitungsverbindungen, von denen zwei für die Übertragung von Synchronisiersignalen Hsync, Vsync in X- bzw. Y-Richtung des Bildschirms des Monitors M und die dritte für die Übertragung eines Videosignals VS zuständig sind. Es sind aber beliebig andere Standardschnittstellen denkbar. Zum Beispiel solche für den Betrieb von Monitoren mit Farbbildschirm und Analog-Eingang. In diesem Fall würde die Standardschnittstelle beispielsweise drei Leitungsverbindungen für je ein Videosignal einer vorgegebenen Farbe aufweisen. Bei solchen mit Digital-Eingang entspräche die Anzahl der Videosignalleitungen beispielsweise der Anzahl möglicher Farb/Helligkeitsstufen des zu erzeugenden Bildes.

Zur Steuerung des Energiesparzustandes des Monitors M wird eine Nachricht in kodierter Form auf den Leitungsverbindungen der Standardschnittstelle SS übertragen. Außer den Leitungsverbindungen der Standardschnittstelle SS werden keine weiteren Leitungsverbindungen benötigt.

Das Steuergerät PC weist einen Videocoder VC auf, der die Nachricht kodiert und in das Videosignal integriert. Beispielsweise wird während der horizontalen und/oder vertikalen Rücklaufphase des Bildschirmstrahls ein Videosignal ≧ O übertragen. In diesem Fall sollte die Nachrichtenerzeugungsfunktion vom Benutzer optional wählbar sein, da sonst bei Verwendung von Fremd-Monitoren unter Umständen Rücklauflinien sichtbar werden. Durch besondere Wahl des Pegels und der Farbe kann dieser Effekt aber reduziert werden.

Der Monitor M weist einen sogenannten "Power-Stand-By"-Dekoder PSB-DC auf, der aus den übertragenen Signalen eine für die Steuerung des Energiesparzustandes maßgebende Nachricht PSB herausfiltert.

Der PSB-Decoder PSB-DC kann auch durch vollständiges oder teilweises Abschalten der Sync-Signale dazu veranlaßt werden, einen "Power-Stand-By"-Zustand zu aktivieren. Vorteilhaft ist zumindest in diesem Fall, daß die Steuereinheit PC eine Einrichtung zum Abschalten der den PSB-Dekoder steuernden Funktion aufweist, die z.B. von einem Benutzer des Steuergerätes PC wahlfrei bedient werden kann. Dies könnte beispielsweise durch sogenannte Setup-Menü-Schalter erfolgen.

## Patentansprüche

1. Elektrische Funktionseinheit (PC) und Röhrenbildschirmgerät (M) mit jeweiligen Anschlußpunkten für Verbindungsleitungen einer Standardschnittstelle (SS) zum Versorgen des Röhrenbildschirmgerätes mit für dessen grundlegende Funktion entsprechenden Signalen ausgehend von der elektrischen Funktionseinheit und mit aufeinander abgestimmten Mitteln (VC, PSB-DC) zur Übertragung einer Nachricht seitens der elektrischen Funktionseinheit an das Röhrenbildschirmgerät zur Steuerung des Röhrenbildschirmgerätes in einen Energiesparzustand, **dadurch gekennzeichnet**, daß die genannten Mittel der Standardschnittstelle zugeordnet sind und Einrichtungselemente zum Erzeugen, Übertragen und Auswerten der Nachricht umfassen, daß die Einrichtungselemente zum Erzeugen der Nachricht in der elektrischen Funktionseinheit und zum Auswerten der Nachricht im Röhrenbildschirmgerät angeordnet sind, und daß die Einrichtungselemente derart betrieben werden, daß zum Einstellen des Röhrenbildschirmgerätes in einen vorbestimmten Energiesparzustand eine kodierte Nachricht erzeugt und ausgewertet wird, wodurch das Röhrenbildschirmgerät zunächst einen ersten vorbestimmten Energiesparzustand und zu einem späteren Zeitpunkt wenigstens einen zweiten vorbestimmten Energiesparzustand einnimmt.

2. Elektrische Funktionseinheit und Röhrenbildschirmgerät nach Anspruch 1, **dadurch gekennzeichnet**, daß die elektrische Funktionseinheit (PC) eine Einrichtung zum Abschalten der Funktion der Übertragung der den Energiesparzustand des Röhrenbildschirmgerätes (M) steuernden Nachricht (PSB) aufweist.

3. Elektrische Funktionseinheit und Röhrenbildschirmgerät nach Anspruch 2, **dadurch gekennzeichnet**, daß die Einrichtung zum Abschalten der Funktion der Übertragung der den Energiesparzustand des Röhrenbildschirmgerätes (M) steuernden Nachricht (PSB) durch einen Benutzer wahlfrei bedienbar ist.

## Claims

1. Electric functional unit (PC) and cathode-ray tube visual display unit (M) having respective connection points for connection lines of a standard interface (SS) for supplying the cathode-ray tube visual display unit with signals appropriate for its basic function coming from the electric functional unit, and having matched means (VC, PSB-DC) for the transmission of a message on the part of the electric functional unit to the cathode-ray tube visual display unit for controlling the cathode-ray tube visual display unit into an energy-saving state, characterized in that the said means are assigned to the standard interface and comprise device elements for generation, transmission and evaluation of the message, in that the device elements are arranged for generation of the message in the electric functional unit and for evaluation of the message in the cathode-ray tube visual display unit, and in that the device elements are operated in such a mannner that for setting the cathode-ray tube visual display unit into a predetermined energy-saving state a coded message is generated and evaluated, resulting in the cathode-ray tube visual display unit initially adopting a first predetermined energy-saving state and at a later time adopting at least a second predetermined energy-saving state.

2. Electric functional unit and cathode-ray tube visual display unit according to Claim 1, characterized in that the electric functional unit (PC) has a device for switching off the function of the transmission of the message (PSB) controlling the energy-saving state of the cathode-ray tube visual display unit (M).

3. Electric functional unit and cathode-ray tube visual display unit according to Claim 2, characterized in that the device for switching off the function of the transmission of the message (PSB) controlling the energy-saving state of the cathode-ray tube visual display unit (M) can be operated freely selectively by a user.

## Revendications

1. Unité fonctionnelle électrique (PC) et appareil (M) à écran de visualisation à tube, comportant des points de raccordement pour des lignes de jonction d'une interface standard (SS) pour l'alimentation de l'appareil à écran de visualisation à tube par des signaux qui correspondent au fonctionnement de base de cet appareil, à partir de l'unité fonctionnelle électrique et comportant des moyens (VC,PSB-DC), qui sont accordés entre eux, pour la transmission d'une information provenant de l'unité fonctionnelle électrique à l'appareil à écran de visualisation à tube pour la commande de cet appareil à écran de visualisation à tube dans un état d'économie d'énergie, caractérisés par le fait que lesdits moyens sont associés à l'interface standard et incluent des éléments de dispositifs pour produire, transmettre et évaluer l'information, que les éléments du dispositif sont disposés pour produire l'information dans l'unité fonctionnelle électrique et pour évaluer l'information dans l'appareil à écran de visualisation à tube, et que les éléments de dispositif sont activés de telle sorte que pour le réglage de l'appareil à écran de visualisation à tube, une information codée est produite et évaluée pour le réglage de l'appareil à écran de visualisation à tube, dans un état prescrit d'économie d'énergie, ce qui fait prendre à l'appareil de visualisation à tube prenant tout d'abord un premier état prescrit d'économie d'énergie et, à un instant ultérieur, au moins un second état prescrit d'économie d'énergie.

2. Unité fonctionnelle électrique et appareil à écran de visualisation d'images à tube suivant la revendication 1, caractérisés par le fait que l'unité fonctionnelle électrique (PC) a un dispositif pour couper le fonctionnement de la transmission de l'information (PSB), qui commande l'état d'économie d'énergie de l'appareil à écran de visualisation (M) à tube.

3. Unité fonctionnelle électrique et appareil à écran de visualisation d'images à tube suivant la revendication 2, caractérisés par le fait que le dispositif pour couper le fonctionnement de la transmission de l'information (PSB), qui commande l'état d'économie d'énergie de l'appareil à écran de visualisation (M) à tube, peut être commandé, au choix par un utilisateur.
